# FASCICULE DE BREVET EUROPEEN

(11) **EP 2 719 466 B1**
(45) Date de publication et mention de la délivrance du brevet: **12.08.2015**
(21) Numéro de dépôt: 13187976.9
(22) Date de dépôt: 09.10.2013
(51) Int. Cl.: B05B 11/00, A45D 34/00, A45D 34/02

(54) **Flacon remplissable de distribution d'un produit fluide**
Nachfüllbarer Behälter eines Fluidspenders
Refillable bottle of a fluid dispenser

(30) Priorité: 15.10.2012 FR 1259828
(43) Date de publication de la demande: 16.04.2014
(73) Titulaire: Albéa le Tréport, 76470 Le Tréport (FR)
(72) Inventeur: Lasnier, Jacky, 76480 Sainte Marguerite sur Duclair (FR); Roosel, Thomas, 76510 Notre Dame d'Aliermont (FR)
(74) Mandataire: Gevers France

(56) Documents cités:
- EP-A1- 2 708 286
- WO-A1-2011/026969
- AU-B2- 571 567
- FR-A1- 2 802 447
- US-A- 5 259 423

## Description

L'invention concerne un flacon remplissable de distribution d'un produit fluide, ainsi qu'un ensemble comprenant un tel flacon et une source de produit destinée au remplissage dudit flacon.

En particulier, le flacon remplissable permet la distribution d'un produit liquide, par exemple d'un produit cosmétique de soin, de maquillage ou de parfumage, ou d'un produit pharmaceutique.

Le flacon remplissable comprend un corps dans lequel un réservoir de conditionnement du produit est formé, ainsi qu'un dispositif de distribution du produit conditionné qui est monté de façon étanche sur ledit corps. En particulier, le dispositif de distribution peut comprendre des moyens de prélèvement sous la forme d'une pompe à actionnement manuel qui est alimentée en produit conditionné, ladite pompe étant agencée pour distribuer le produit sous pression, par exemple sous la forme d'un aérosol. En variante, le dispositif de distribution peut comprendre des moyens d'application du produit, par exemple sous la forme d'une bille.

Dans un exemple d'application, les flacons remplissables selon l'invention permettent la distribution d'échantillons de produit, notamment pour un volume de produit conditionné dans le réservoir qui est compris entre 1 et 10 ml. En particulier, les échantillons ainsi distribués peuvent permettre à un client de tester le produit, les flacons étant alors qualifiés de flacons testeurs d'échantillons. En variante, les flacons peuvent être dits « de sac » en ce qu'ils permettent de transporter facilement un volume réduit de produit, par opposition à des flacons de contenance supérieure qui sont en général lourds et encombrants car cossus.

Dans ces applications, par exemple pour des raisons logistiques, de praticité ou encore environnementales de recyclage, il peut être souhaitable de pouvoir recharger le réservoir en produit à partir d'une source dudit produit. En effet, il est peu pratique pour un utilisateur d'effectuer le remplissage du réservoir à l'aide d'un petit entonnoir et peu écologique de jeter un flacon vide pour le remplacer par un plein constituant recharge.

Des flacons remplissables sont déjà proposés à la vente, dans lesquels le corps est équipé d'une soupape de remplissage du réservoir qui est agencée pour permettre la mise en communication d'une source de produit avec ledit réservoir en vue de son remplissage. En particulier, la soupape comprend un passage de communication entre la source et le réservoir, ledit passage présentant un siège équipé d'un clapet qui est mobile relativement audit siège entre une position de fermeture étanche et une position d'ouverture dudit passage.

Pour effectuer le remplissage, l'art antérieur propose d'utiliser un flacon source comprenant une pompe de distribution, le clapet étant déplacé au moyen du gicleur de ladite pompe. En particulier, le clapet est contraint élastiquement en position de fermeture et l'appui étanche du gicleur sur le clapet permet l'ouverture réversible dudit clapet ainsi que l'actionnement de la pompe pour injecter du produit source dans le réservoir au travers de la soupape. Toutefois, cette réalisation pose des problèmes d'étanchéité lors du remplissage, notamment du fait de la difficulté à positionner correctement le gicleur en appui étanche sur le clapet en exerçant un effort suffisant pour provoquer conjointement l'ouverture du clapet et l'actionnement de la pompe, et ce d'autant plus que la pompe doit être actionnée à plusieurs reprises pour injecter un volume de produit suffisant. Le mode de réalisation des figures 13a à 14c divulgué dans la demande de brevet FR 2 802 447 décrit un flacon de remplissage selon la préambule de la revendication 1.

L'invention vise à perfectionner l'art antérieur en proposant notamment un flacon remplissable dont l'actionnement de la soupape de remplissage est réalisé de sorte à pouvoir fiabiliser l'étanchéité lors du remplissage, et ce avec une gestuelle particulièrement aisée et intuitive.

A cet effet, selon un premier aspect, l'invention propose un flacon remplissable de distribution d'un produit fluide comprenant un corps dans lequel un réservoir destiné au conditionnement dudit produit est formé, ledit flacon comprenant un dispositif de distribution dudit produit conditionné qui est monté de façon étanche sur ledit corps, ledit flacon étant équipé d'une soupape de remplissage du réservoir qui est agencée pour permettre la mise en communication d'une source de produit avec ledit réservoir en vue de son remplissage, ladite soupape comprenant un passage de communication entre ladite source et ledit réservoir, ledit passage présentant un siège équipé d'un clapet qui est mobile relativement audit siège entre une position de fermeture étanche et une position d'ouverture dudit passage, ledit flacon comprenant un dispositif de verrouillage du clapet en position de fermeture, ledit dispositif étant agencé pour être désactivé en laissant ledit clapet en position de fermeture afin de libérer le déplacement ultérieur dudit clapet en position d'ouverture.

Selon un deuxième aspect, l'invention propose un ensemble comprenant un tel flacon remplissable et une source de produit destinée au remplissage dudit flacon remplissable, ladite source comprenant un réservoir de produit qui est équipé d'une douille agencée pour permettre la connexion étanche de la soupape de remplissage sur le réservoir source en mettant le passage en communication avec ledit réservoir.

D'autres objets et avantages de l'invention apparaîtront dans la description qui suit, faite en référence aux figures annexées, dans lesquelles :
- la figure 1 représente en perspective éclatée un flacon remplissable selon un mode de réalisation de l'invention ;
- la figure 2 représente en perspective l'ensemble formé d'un flacon remplissable et d'un flacon source, chacun étant assemblé et prêt à être connecté ;
- les figures 3 représentent le flacon de la figure 1 respectivement en coupe longitudinale (figure 3a) et en vue partielle montrant le fond du flacon de la figure 3a (figure 3b) ;
- les figures 4 représentent le fond d'un flacon de distribution selon un autre mode de réalisation de l'invention, respectivement avec le capuchon monté sur la soupape en état verrouillé du clapet (figure 4a) et avec le capuchon retiré (figure 4b) pour désactiver le verrouillage ;
- les figures 5 sont des représentations partielles montrant le passage de communication de la soupape de remplissage du flacon remplissable selon la figure 1, respectivement en perspective avec la tige démontée (figure 5a) et avec la tige montée en état verrouillé (figure 5b) ;
- les figures 6 sont des représentations partielles montrant la douille de connexion du flacon source selon la figure 2, respectivement vue de dessus (figure 6a), vue de côté (figure 6b) et en perspective (figure 6c) ;
- les figures 7 et 8 représentent le montage du flacon remplissable sur le flacon source (figure 7) et leur connexion en déverrouillant le clapet en position de fermeture (figure 8), les figures 7a et 8a étant des coupes transversales respectivement des figures 7 et 8 montrant la disposition de la tige dans la douille ;
- les figures 9 sont des représentations partielles et en coupe longitudinale de la connexion du flacon remplissable sur le flacon source, respectivement en position droite de fermeture étanche (figure 9a) et en position retournée d'ouverture du passage en vue du remplissage (figure 9b).

Dans la description, les termes de positionnement dans l'espace sont pris en référence à la position droite du flacon remplissable telle que représentée en particulier sur les figures 3, 4 et 9a.

En relation avec les figures, on décrit ci-dessous un flacon remplissable destiné à contenir un produit fluide en vue de sa distribution. Dans des exemples particuliers, le produit peut être liquide, notamment un produit cosmétique de soin, de maquillage ou de parfumage, ou un produit pharmaceutique.

Le flacon remplissable comprend un corps 1 dans lequel un réservoir 2 de conditionnement du produit est formé. Selon une application particulière, le réservoir 2 peut avoir une contenance comprise entre 1 et 10 ml de sorte à permettre la distribution d'échantillons de produit.

Dans les modes de réalisation représentés, le corps 1 est rigide, notamment en présentant une rigidité suffisante pour que le volume du réservoir 2 demeure sensiblement constant, même si la pression interne varie. Le corps 1 peut être monobloc, par exemple réalisé par injection-soufflage ou extrusion-soufflage, ou en plusieurs parties injectées puis assemblées, par exemple par soudure ultra-sons, ou par laser, ou par friction rotative, en matière plastique rigide, en métal, par exemple en aluminium, ou en verre.

Le flacon comprend un dispositif de distribution du produit conditionné qui est monté de façon étanche dans le corps 1. Dans le mode de réalisation représenté, le dispositif de distribution comprend une pompe 3 actionnée manuellement au moyen d'un bouton poussoir 4, ladite pompe étant alimentée en produit par l'intermédiaire d'un tube plongeur 5 qui est disposé dans le réservoir 2.

Toutefois, l'invention n'est pas limitée à un mode de distribution du produit. En particulier, d'autres types de moyens de prélèvement du produit dans le réservoir 2 peuvent être envisagés. Le dispositif de distribution peut également comprendre des moyens d'application du produit, par exemple sous la forme d'une bille.

Le bouton poussoir 4 comprend un orifice de distribution 6 et une zone supérieure permettant à l'utilisateur d'exercer un appui digital sur lui afin de déplacer le gicleur de la pompe 3 sur sa course d'alimentation dudit orifice en produit sous pression. Dans le mode de réalisation représenté, le bouton poussoir 4 est équipé d'une buse de pulvérisation qui est agencée pour distribuer radialement un aérosol du produit au travers de l'orifice de distribution 6. Toutefois, notamment pour un embout nasal de pulvérisation, le bouton poussoir 4 peut permettre une distribution axiale du produit. En variante, le produit peut être distribué sous la forme d'une noisette ou d'une nappe.

Le flacon est équipé d'une soupape 7 de remplissage du réservoir 2 qui est agencée pour permettre la mise en communication d'une source 8 de produit avec ledit réservoir en vue de son remplissage. En relation avec les figures, le corps 1 présente une ouverture supérieure 1a dans laquelle est montée la pompe 3 par l'intermédiaire d'un ensemble collet - frette 9, et une ouverture inférieure 1b qui est équipée de la soupape de remplissage 7.

L'ouverture inférieure 1b est formée dans le fond du corps 1 et la soupape de remplissage 7 comprend une jupe 10 qui s'étend axialement de façon périphérique sous ladite ouverture. Ainsi, on forme un passage 11 de communication entre la source 8 de produit et le réservoir 2, ledit passage s'étendant dans la jupe 10.

Sur les figures, la jupe 10 est rapportée sous le corps 1, mais elle pourrait également être formée d'une seule pièce avec ledit corps. Plus précisément, la soupape de remplissage 7 comprend un carter creux 10a dont la paroi supérieure 10b est emmanchée dans l'ouverture inférieure 1b, la jupe 10 étant formée sous ladite paroi supérieure pour s'étendre à l'extérieur du corps 1.

Le passage 11 de communication présente un siège 12 équipé d'un clapet 13 qui est mobile relativement audit siège entre une position de fermeture étanche et une position d'ouverture dudit passage. En particulier, le siège 12 peut être formé sur la périphérie intérieure de la jupe 10.

Le flacon comprend un dispositif de verrouillage du clapet 13 en position de fermeture qui permet d'empêcher le déplacement dudit clapet en position d'ouverture, notamment entre deux remplissages, afin d'éviter une fuite de produit au travers de la soupape 7. En outre, le dispositif de verrouillage est agencé pour être désactivé en laissant le clapet 13 en position de fermeture afin de libérer le déplacement ultérieur dudit clapet en position d'ouverture.

Ainsi, la gestuelle de déverrouillage du clapet 13 est dissociée de celle de son ouverture pour effectuer le remplissage, de manière notamment à pouvoir s'affranchir des contraintes du déverrouillage pour fiabiliser l'étanchéité lors du remplissage. En particulier, en état déverrouillé, le déplacement du clapet 13 entre ses positions de fermeture et d'ouverture est libre, c'est-à-dire notamment en n'étant pas contraint par un moyen rapporté, afin de limiter l'effort nécessaire à l'ouverture du clapet 13.

Dans les modes de réalisation représentés, le clapet 13 est agencé pour être mobile entre ses positions de fermeture et d'ouverture sous l'effet de la gravité qui est induite par le positionnement du flacon remplissable respectivement dans une position droite (figure 9a) et dans une position retournée (figure 9b). Ainsi, après déverrouillage du clapet 13, le remplissage s'effectue par simple écoulement gravitationnel du produit et un transfert d'air dans la sens inverse au travers du passage 11 entre la source 8 de produit et le réservoir 2 à remplir, le remplissage pouvant être réalisé par une gestuelle simple de montage du flacon remplissable en position droite sur la source 8 de produit suivi d'un retournement de l'ensemble flacon remplissable - source 8 de produit.

En particulier, la position droite correspond à la position normale d'utilisation du flacon remplissable dans laquelle le bouton poussoir 4 est disposé vers le haut. En variante, le flacon remplissable en position droite peut être orienté différemment, pourvu que le clapet 13 y soit en position de fermeture sous l'effet de la gravité.

Le flacon remplissable en position droite peut être monté et connecté sur la source 8 de produit sans induire de transfert de produit, en particulier du fait de l'absence de mise en pression dudit produit. Ensuite, la position retournée correspond à une rotation de l'ensemble flacon remplissable - source 8 de produit pour disposer ladite source au dessus du réservoir 2 afin d'induire le remplissage par écoulement. Sur les figures 9, la rotation est de 180° mais elle pourrait présenter un angle différent, pourvu qu'il soit suffisant pour ouvrir le clapet 13 sous l'effet de la gravité.

Après remplissage, l'ensemble flacon remplissable - source 8 de produit est remis en position initiale avant de déconnecter ledit flacon pour pouvoir l'utiliser ultérieurement. En particulier, ce retournement induit la fermeture du clapet 13 sous l'effet de la gravité.

Selon une autre réalisation, après déverrouillage du clapet 13, le remplissage du flacon peut être réalisé par aspiration, par exemple en prévoyant que le réservoir 2 présente une dépression d'air qui est suffisante pour actionner l'ouverture du clapet 13 et le transfert du produit depuis la source 8 de produit.

Selon une autre réalisation, après déverrouillage du clapet 13, le remplissage du flacon peut être réalisé par injection, par exemple en prévoyant d'ouvrir le clapet 13 par mise en appui sur lui d'un gicleur d'un flacon source, l'effort nécessaire audit appui étant alors réduit du fait de la liberté de déplacement du clapet 13 déverrouillé entre ses positions de fermeture et d'ouverture.

En relation avec les figures, le clapet 13 comprend une portée annulaire 14 qui, en position de fermeture, vient en appui étanche sur le siège 12 qui présente une portée complémentaire (figure 9a), ladite portée en position d'ouverture étant disposée à distance de ladite portée complémentaire (figure 9b). Pour améliorer l'étanchéité en position de fermeture, la portée 14 et la portée complémentaire du siège 12 peuvent être tronconiques.

Par ailleurs, le clapet 13 est équipé d'un lest 16 dont le poids est suffisant pour déplacer ledit clapet entre ses positions d'ouverture et de fermeture. En particulier, le lest 16 induit un effort de plaquage étanche de la portée annulaire 14 sur le siège 12 et garantit le décollement de ladite portée lors du retournement.

Dans le mode de réalisation représenté, le clapet 13 est mobile en translation axiale entre ses positions de fermeture et d'ouverture. En variante, éventuellement complémentaire, le clapet 13 peut être mobile entre ses positions de fermeture et d'ouverture par déformation induite par la gravité, notamment par déformation de la portée annulaire 14 sur le siège 12.

Sur les figures, le clapet 13 comprend une cage supérieure 17 présentant un bourrelet inférieur sur lequel la portée annulaire 14 est formée, un lest 16 rapporté, par exemple à base de métal, étant fixé dans ladite cage. En variante, le lest 16 peut être intégré au clapet 13, notamment en réalisant ledit clapet à base d'un matériau de densité importante, par exemple d'un polymère chargé de particules métalliques ou directement en matériau métallique.

Le clapet 13 comprend une tige inférieure 18 qui s'étend sous la cage 17, ladite tige étant montée coulissante dans un tube 19 solidaire de la jupe 10, ladite tige et ledit tube étant agencés pour définir la fin de course de déplacement du clapet 13 en position d'ouverture. Dans le mode de réalisation représenté, l'extrémité supérieure de la tige 18 est encliquetée dans un orifice inférieur de la cage 17, mais ladite tige pourrait être formée d'une seule pièce avec ladite cage.

Par ailleurs, la cage 17 est équipée d'un couvercle 20 qui permet d'isoler le lest 16 du contact avec le produit conditionné dans le réservoir 2. En outre, le couvercle 20 forme une cloche 21 qui est solidaire du clapet 13 en étant disposée dans le réservoir 2, ladite cloche étant agencée pour, en position droite (figure 9a), être en communication avec ledit réservoir et, en position retournée (figure 9b), être isolée dudit réservoir pour ne pas être remplie par le produit provenant de la source 8.

Pour ce faire, le couvercle 20 présente une paroi périphérique axiale 20a qui s'étend sur une paroi inférieure radiale, la cloche 21 étant formée à l'intérieur desdites parois pour former un volume de rétention qui est ouvert en partie supérieure. En particulier, les parois 20a sont agencées pour que le volume de rétention en position retournée ne soit pas en communication d'écoulement avec le passage 11.

Ainsi, lors du vidage du réservoir 2, on forme un volume d'air qui, lors du retournement, est retenu dans la cloche 21 pour être libéré dans ledit réservoir lors de la remise en position droite, ce qui permet de garantir la présence d'un ciel d'air dans ledit réservoir après son remplissage. En particulier, le ciel d'air autorise l'expansion du produit lors d'une élévation de température sans dépasser la pression admissible dans le réservoir 2, par exemple de l'ordre de 5 bars. Cette réalisation est particulièrement avantageuse lorsque le produit contient de l'alcool, par exemple en prévoyant que le volume de rétention de la cloche 21 soit de l'ordre de 5 à 7% du volume de conditionnement du réservoir 2.

Le tube 19 est monté dans la jupe 10 par l'intermédiaire d'au moins une nervure 22. En relation avec les figures 5, trois nervures 22 sont prévues pour former trois ouvertures dans le passage 11 de communication. Les nervures 22 sont agencées pour favoriser un écoulement pariétal du produit dans le passage 11 de communication, notamment en étant reliées à l'intérieur de la jupe 10 sur sensiblement toute sa dimension axiale et en présentant chacune un bord libre qui converge vers une base radiale reliée à la périphérie du tube 19.

Ainsi, lors du retour du flacon remplissable en position droite en fin de remplissage, on favorise l'écoulement dans la source 8 du produit contenu dans le passage 11 de communication afin d'éviter une fuite de produit sous le flacon remplissable lors de sa déconnexion.

De même, la soupape de remplissage 7 peut présenter des surfaces dont l'hydrophobie est agencée pour favoriser l'écoulement du produit dans le passage 11 de communication. En particulier, l'intérieur du carter 10a peut être rendu hydrophobe, par exemple par traitement plasma fluoré, par trempage dans un bain de silicone ou en réalisant ledit carter en matériau hydrophobe tel que le PTFE.

La source 8 de produit comprend un réservoir 23 de produit, notamment formé à l'intérieur d'un flacon de contenance supérieure à celle du flacon remplissable. Selon une autre réalisation, le réservoir source 23 est formé à l'intérieur d'une poche souple qui peut être remplie de produit sans air ni gaz pour la bonne conservation dudit produit.

Le réservoir source 23 est équipé d'une douille 24 qui est agencée pour permettre la connexion étanche de la soupape de remplissage 7 sur ledit réservoir source en mettant le passage 11 en communication avec lui. En outre, la soupape de remplissage 7 est équipée d'un dispositif de connexion étanche du flacon sur la source 8 de produit, la douille 24 étant équipée d'un dispositif de connexion qui est complémentaire à celui de la soupape de remplissage 7.

En relation avec les figures 1 à 3 et 5 à 9, le dispositif de verrouillage du clapet 13 est agencé pour être désactivé par connexion étanche du flacon sur la source 8 de produit. En particulier, la douille 24 comprend des moyens de désactivation du dispositif de verrouillage du clapet 13 par connexion étanche du flacon sur la source 8 de produit. En outre, le dispositif de verrouillage est agencé pour être réactivé lors de la déconnexion du flacon remplissable.

En relation avec les figures 6, la douille 24 comprend un collet 25 de montage sur le col du flacon source 8, ledit collet étant fixé sur ledit col au moyen d'une frette 27. Le collet 25 présente une ouverture supérieure qui est surmontée par un manchon 28 s'étendant axialement de façon périphérique. De façon avantageuse, la douille 24 est dépourvue de moyen de mise sous pression du produit de remplissage. Ainsi, le flacon 8 ne peut pas être détourné de son rôle de source puisque sans gaz propulseur ni pression interne.

La jupe 10 de la soupape de remplissage 7 est agencée pour coulisser axialement par rapport au manchon 28 de la douille 24. En particulier, la jupe 10 et le manchon 28 sont annulaires, le diamètre extérieur de la jupe 10 étant légèrement inférieur au diamètre intérieur du manchon 28 afin de permettre un montage axial sans jeu du flacon remplissable sur la source 8 de produit. En outre, la jupe 10 peut être légèrement tronconique et présenter un chanfrein inférieur afin d'assurer un serrage radial lors du coulissement axial de ladite jupe dans le manchon 28.

Dans le mode de réalisation représenté, les dispositifs de connexion comprennent des ergots 30 solidaires de la jupe 10 ou du manchon 28 qui sont destinés à coopérer avec des rampes 31 solidaires du manchon 28 ou de la jupe 10 pour permettre le montage et l'immobilisation du flacon remplissable en position connectée sur le réservoir source 23. Sur les figures, un jeu de deux ergots 30 diamétralement opposés est formé autour de la jupe 10 pour coopérer avec un jeu de deux rampes 31 formé dans le manchon 28, lesdits ergots présentant un chanfrein inférieur facilitant leur introduction dans les rampes 31.

Les rampes 31 comprennent une portion axiale 31 a de coulissement des ergots 30 et une portion périphérique 31 b de rotation desdits ergots. Ainsi, on obtient une gestuelle de type baïonnette pour connecter de façon étanche le flacon remplissable sur la source 8 de produit, à savoir un montage axial de la soupape de remplissage 7 dans la douille 24 suivi d'une rotation relative d'immobilisation du flacon remplissable en position connectée sur la source 8 de produit, le déverrouillage du clapet 13 étant ainsi réalisé par rotation relative entre ledit flacon et la source 8 de produit.

Sur les figures, les portions périphériques 31 b comprennent un bossage 32 de verrouillage des ergots 30 en position connectée. En outre, le manchon 28 comprend des lumières 33 qui sont disposées sous les bossages 32 pour faciliter leur déformation lors du verrouillage.

Un joint d'étanchéité annulaire 34a est interposé entre une portée radiale 28a du manchon 28 et le col de la source 8 de produit et, lors du montage du flacon remplissable sur la source 8 de produit, l'extrémité inférieure de la jupe 10 vient en appui axial sur un autre joint annulaire 34b qui est disposé sur ladite portée radiale. Ainsi, par compression des joints 34a, 34b, on garantit l'étanchéité de la connexion du passage 11 par lequel le produit s'écoule lors du remplissage. Pour réaliser un dispositif de verrouillage qui est désactivé par connexion du flacon remplissable sur la source 8 de produit, la tige 18 comprend un profil en relief et le tube 19 comprend une portée basse 19a et une portée haute 19b. Sur les figures, le profil est formé par deux crans saillants 35 de part et d'autre de la tige 18, la surface inférieure du tube 19 comprenant deux encoches diamétrales qui sont décalées angulairement de 90° pour former les portées respectivement basse 19a et haute 19b.

La tige 18 et le tube 19 sont déplaçables relativement entre une position verrouillée dans laquelle le profil 35 est disposé sur la portée basse 19a pour maintenir le clapet 13 en position de fermeture (figures 7) et une position libre dans laquelle le profil 35 peut coulisser vers la portée haute 19b pour permettre le déplacement du clapet 13 en position d'ouverture (figures 8). En outre, cette réalisation permet de définir la fin de course de déplacement du clapet 13 en position d'ouverture par appui axial des crans 35 sur la portée haute 19b.

Pour réaliser le déplacement de déverrouillage lors de la connexion, la douille 24 comprend une empreinte 36 dans laquelle une ailette 37 de la tige 18 est disposée en position de montage de la soupape 7 dans la douille 24 (figure 7), ladite ailette et ladite empreinte étant agencées pour que la tige 18 soit solidaire en rotation de la douille 24 afin que la rotation de connexion déplace le tube 19 par rapport à la tige 18 entre leur positions verrouillée et libre.

De même, après le remplissage, le retour en position droite de l'ensemble flacon remplissable - source 8 de produit dispose les crans 35 en bas de la portée haute 19b, c'est-à-dire en position de fermeture déverrouillée du clapet 13, de sorte que la rotation de déconnexion du flacon induise un déplacement du tube 19 par rapport à la tige 18 vers leur position verrouillée.

En particulier, l'angle de rotation de connexion est égal à l'angle de rotation de déverrouillage qui correspond au décalage angulaire entre les portées basse 19a et haute 19b. Par conséquent, en fonction de la gestuelle souhaitée pour la connexion, par exemple plus ou moins d'un quart de tour, le décalage angulaire des portées basse 19a et haute 19b doit être adapté.

Sur les figures, la douille 24 comprend un plot central 38 disposé dans le manchon 28 par l'intermédiaire de bras 39, l'empreinte 36 étant formée dans ledit plot, par exemple sous la forme d'un orifice en croix dans lequel quatre ailettes 37 formées sous les crans 35 sont disposées. En variante, l'empreinte 36 peut être agencée pour permettre l'engagement des crans 35 afin de solidariser en rotation la tige 18 et la douille 24 lors de la connexion.

De façon avantageuse, la soupape de remplissage 7 et/ou la douille 24 sont équipées d'un capuchon 40 agencés pour maintenir l'étanchéité des réservoirs 2, 23 entre deux remplissages. Chaque capuchon 40 comprend un dispositif de connexion qui est complémentaire à celui de la soupape de remplissage 7 ou de la douille 24. Ainsi, les capuchons 40 peuvent être retirés avant remplissage et remis après remplissage selon une gestuelle qui est analogue à celle respectivement de la déconnexion et de la connexion du flacon remplissable sur la source 8 de produit.

En relation avec les figures 4, le capuchon du flacon comprend un moyen de verrouillage du clapet 13 en position de fermeture afin de désactiver ledit verrouillage par retrait dudit capuchon préalablement au remplissage.

En particulier, le moyen de verrouillage peut comprendre un aimant 41 solidaire du capuchon 40, la tige 18 présentant des propriétés magnétiques permettant son immobilisation magnétique lorsque ledit capuchon est monté. Ainsi, après retrait du capuchon 40, en l'absence de force magnétique, le déplacement du clapet 13 entre ses positions de fermeture et d'ouverture devient libre afin de pouvoir réaliser le remplissage, notamment par renversement.

## Revendications

1. Flacon remplissable de distribution d'un produit fluide comprenant un corps (1) dans lequel un réservoir (2) destiné au conditionnement dudit produit est formé, ledit flacon comprenant un dispositif (3) de distribution dudit produit conditionné qui est monté de façon étanche sur ledit corps, ledit flacon étant équipé d'une soupape (7) de remplissage du réservoir (2) qui est agencée pour permettre la mise en communication d'une source (8) de produit avec ledit réservoir en vue de son remplissage, ladite soupape comprenant un passage (11) de communication entre ladite source et ledit réservoir, ledit passage présentant un siège (12) équipé d'un clapet (13) qui est mobile relativement audit siège entre une position de fermeture étanche et une position d'ouverture dudit passage, ledit flacon étant **caractérisé en ce qu'il** comprend un dispositif de verrouillage du clapet (13) en position de fermeture, ledit dispositif de verrouillage du clapet étant agencé pour être désactivé en laissant ledit clapet en position de fermeture afin de libérer le déplacement ultérieur dudit clapet en position d'ouverture.

2. Flacon remplissable selon la revendication 1, **caractérisé en ce que** le clapet (13) est agencé pour être mobile entre ses positions de fermeture et d'ouverture sous l'effet de la gravité qui est induite par le positionnement dudit flacon respectivement dans une position droite et dans une position retournée.

3. Flacon remplissable selon la revendication 2, **caractérisé en ce que** le clapet (13) est équipé d'un lest (16) dont le poids est suffisant pour déplacer ledit clapet entre ses positions d'ouverture et de fermeture.

4. Flacon remplissable selon l'une quelconque des revendications 1 à 3, **caractérisé en ce que** la soupape de remplissage (7) est équipée d'un dispositif de connexion étanche dudit flacon sur la source (8) de produit.

5. Flacon remplissable selon la revendication 4, **caractérisé en ce que** le dispositif de verrouillage du clapet (13) est agencé pour être désactivé par connexion étanche dudit flacon sur la source (8) de produit.

6. Flacon remplissable selon l'une quelconque des revendications 1 à 4, **caractérisé en ce que** la soupape de remplissage (7) est équipée d'un capuchon (40) qui comprend un moyen de verrouillage (41) du clapet (13) en position de fermeture afin de désactiver ledit verrouillage par retrait dudit capuchon préalablement au remplissage.

7. Flacon remplissable selon l'une quelconque des revendications 1 à 6, **caractérisé en ce que** la soupape de remplissage (7) comprend une jupe (10) dans laquelle le passage (11) de communication s'étend, le clapet (13) comprenant une tige inférieure (18) qui est montée coulissante dans un tube (19) solidaire de ladite jupe.

8. Flacon remplissable selon la revendication 7, **caractérisé en ce que** la tige (18) comprend un profil en relief (35), le tube (19) comprenant une portée basse (19a) et une portée haute (19b), ladite tige et ledit tube étant déplaçables relativement entre une position verrouillée dans laquelle le profil (35) est disposé sur la portée basse (19a) pour maintenir le clapet (13) en position de fermeture et une position libre dans laquelle le profil (35) peut coulisser vers la portée haute (19b) pour permettre le déplacement du clapet (13) en position d'ouverture.

9. Flacon remplissable selon la revendication 2 ou selon l'une quelconque des revendications 3 à 8 lorsque dépendante de la revendication 2 **caractérisé en ce qu'il** comprend une cloche (21) disposée dans le réservoir (2), ladite cloche étant agencée pour, en position droite, être en communication avec ledit réservoir et, en position retournée, être isolée dudit réservoir pour ne pas être remplie par le produit provenant de la source (8).

10. Ensemble comprenant un flacon remplissable selon l'une quelconque des revendications 1 à 9 et une source (8) de produit destinée au remplissage dudit flacon remplissable, ladite source comprenant un réservoir (23) de produit qui est équipé d'une douille (24) agencée pour permettre la connexion étanche de la soupape de remplissage (7) sur le réservoir source (23) en mettant le passage (11) en communication avec ledit réservoir.

11. Ensemble selon la revendication 10 comprenant un flacon remplissable selon la revendication 5, **caractérisé en ce que** la douille (24) est équipée d'un dispositif de connexion qui est complémentaire à celui de la soupape (7), ladite douille comprenant des moyens de désactivation du dispositif de verrouillage du clapet (13) par connexion étanche dudit flacon sur la source (8) de produit.

12. Ensemble selon la revendication 11, **caractérisé en ce que** les dispositifs de connexion permettent un montage axial de la soupape (7) dans la douille (24) suivi d'une rotation relative d'immobilisation du flacon remplissable en position connectée sur la source (8) de produit.

13. Ensemble selon la revendication 12 comprenant un flacon remplissable selon la revendication 8, **caractérisé en ce que** la douille (24) comprend une empreinte (36) dans laquelle une ailette (37) de la tige (18) est disposée en position de montage de la soupape (7) dans la douille (24), ladite ailette et ladite empreinte étant agencées pour que la tige (18) soit solidaire en rotation de la douille (24) afin que la rotation de connexion déplace le tube (19) par rapport à la tige (18) entre leur positions verrouillée et libre.

## Patentansprüche

1. Befüllbarer Flakon zur Verteilung eines flüssigen Produktes, umfassend einen Körper (1), in dem ein Behälter (2), der zur Verpackung des Produktes bestimmt ist, ausgebildet ist, wobei der Flakon eine Vorrichtung (3) zur Verteilung des verpackten Produktes umfasst, die dicht auf dem Körper montiert ist, wobei der Flakon mit einem Ventil (7) zum Füllen des Behälters (2) ausgestattet ist, das derart vorgesehen ist, dass es die Herstellung einer Verbindung einer Produktquelle (8) mit dem Behälter im Hinblick auf seine Befüllung ermöglicht, wobei das Ventil einen Verbindungsdurchgang (11) zwischen der Quelle und dem Behälter umfasst, wobei der Durchgang einen Sitz (12) aufweist, der mit einer Klappe (13) versehen ist, die in Bezug zum Sitz zwischen einer dichten Verschlussposition und einer Öffnungsposition des Durchgangs beweglich ist, wobei der Flakon **dadurch gekennzeichnet ist, dass** er eine Vorrichtung zur Verriegelung der Klappe (13) in Verschlussposition umfasst, wobei die Verriegelungsvorrichtung der Klappe derart angeordnet ist, dass sie deaktiviert wird, wobei sie die Klappe in Verschlussposition lässt, um die spätere Verschiebung der Klappe in Öffnungsposition freizugeben.

2. Befüllbarer Flakon nach Anspruch 1, **dadurch gekennzeichnet, dass** die Klappe (13) derart angeordnet ist, dass sie zwischen ihren Verschluss- und Öffnungspositionen unter der Wirkung der Schwerkraft, die durch die Positionierung des Flakons in einer aufrechten bzw. in einer umgedrehten Position zur Geltung kommt, beweglich ist.

3. Befüllbarer Flakon nach Anspruch 2, **dadurch gekennzeichnet, dass** die Klappe (13) mit einem Ballast (16) versehen ist, dessen Gewicht ausreicht, um die Klappe zwischen ihren Öffnungs- und Verschlusspositionen zu verschieben.

4. Befüllbarer Flakon nach einem der Ansprüche 1 bis 3, **dadurch gekennzeichnet, dass** das Füllventil (7) mit einer Vorrichtung für den dichten Anschluss des Flakons an die Produktquelle (8) versehen ist.

5. Befüllbarer Flakon nach Anspruch 4, **dadurch gekennzeichnet, dass** die Verriegelungsvorrichtung der Klappe (13) derart vorgesehen ist, dass sie durch dichten Anschluss des Flakons an die Produktquelle (8) deaktiviert wird.

6. Befüllbarer Flakon nach einem der Ansprüche 1 bis 4, **dadurch gekennzeichnet, dass** das Füllventil (7) mit einer Kappe (40) versehen ist, die ein Mittel (41) zur Verriegelung der Klappe (13) in Verschlussposition umfasst, um die Verriegelung durch Entfernen der Kappe vor dem Füllen zu deaktivieren.

7. Befüllbarer Flakon nach einem der Ansprüche 1 bis 6, **dadurch gekennzeichnet, dass** das Füllventil (7) eine Schürze (10) umfasst, in der sich der Verbindungsdurchgang (11) erstreckt, wobei die Klappe (13) eine untere Stange (18) umfasst, die gleitend in einem mit der Schürze verbundenen Rohr (19) montiert ist.

8. Befüllbarer Flakon nach Anspruch 7, **dadurch gekennzeichnet dass** die Stange (18) ein reliefartiges Profil (35) umfasst, wobei das Rohr (19) eine untere Fläche (19a) und eine obere Fläche (19b) umfasst, wobei die Stange und das Rohr zwischen einer verriegelten Position, in der das Profil (35) auf der unteren Fläche (19a) angeordnet ist, um die Klappe (13) in Verschlussposition zu halten, und einer freien Position, in der das Profil (35) zu der oberen Fläche (19b) gleiten kann, um die Verschiebung der Klappe (13) in Öffnungsposition zu ermöglichen, beweglich sind.

9. Befüllbarer Flakon nach Anspruch 2 oder einem der Ansprüche 3 bis 8, wenn von Anspruch 2 abhängig, **dadurch gekennzeichnet, dass** er eine Glocke (21) umfasst, die in dem Behälter (2) angeordnet ist, wobei die Glocke derart vorgesehen ist, dass sie in aufrechter Position mit dem Behälter in Kontakt ist, und in der umgedrehten Position von dem Behälter getrennt ist, um nicht mit dem von der Quelle (8) kommenden Produkt befüllt zu werden.

10. Einheit, umfassend einen befüllbaren Flakon nach einem der Ansprüche 1 bis 9 und eine Produktquelle (8), die zur Befüllung des befüllbaren Flakons bestimmt ist, wobei die Quelle einen Produktbehälter (23) umfasst, der mit einer Büchse (24) versehen ist, die derart vorgesehen ist, dass sie den dichten Anschluss des Füllventils (7) an den Quellenbehälter (23) ermöglicht, wobei sie den Durchgang (11) mit dem Behälter in Verbindung bringt.

11. Einheit nach Anspruch 10, umfassend einen befüllbaren Flakon nach Anspruch 5, **dadurch gekennzeichnet, dass** die Büchse (24) mit einer Anschlussvorrichtung versehen ist, die zu jener des Ventils (7) komplementär ist, wobei die Büchse Mittel zur Deaktivierung der Verriegelungsvorrichtung der Klappe (13) durch dichten Anschluss des Flakons an die Produktquelle (8) umfasst.

12. Einheit nach Anspruch 11, **dadurch gekennzeichnet, dass** die Anschlussvorrichtungen eine axiale Montage des Ventils (7) in der Büchse (24), gefolgt von einer relativen Drehung zur Feststellung des befüllbaren Flakons in der an die Produktquelle (8) angeschlossenen Position ermöglichen.

13. Einheit nach Anspruch 12, umfassend einen befüllbaren Flakon nach Anspruch 8, **dadurch gekennzeichnet, dass** die Büchse (24) einen Abdruck (36) umfasst, in dem ein Schenkel (37) der Stange (18) in Montageposition des Ventils (7) in der Büchse (24) angeordnet ist, wobei der Schenkel und der Abdruck derart angeordnet sind, dass die Stange (18) drehfest mit der Büchse (24) verbunden ist, damit die Anschlussdrehung das Rohr (19) in Bezug zur Stange (18) zwischen ihrer verriegelten und freien Position verschiebt.

## Claims

1. Refillable bottle for dispensing a fluid product, comprising a body (1) in which a container (2) intended for packaging said product is formed, said bottle comprising a device (3) for dispensing said packaged product that is mounted in a sealed manner on said body, said bottle being provided with a valve (7) for filling the container (2), which valve is arranged to allow a product source (8) to be brought into communication with said container to refill said container, said valve comprising a passage (11) for communication between said source and said container, said passage having a seat (12) provided with a check valve (13) that is movable relative to said seat between a sealed closed position and an open position of said passage, said bottle being **characterised in that** it comprises a device for locking the check valve (13) in the closed position, said device for locking the check valve being arranged to be deactivated by leaving said check valve in the closed position to release the subsequent movement of said check valve into the open position.

2. Refillable bottle according to claim 1, **characterised in that** the check valve (13) is arranged so as to be movable between the closed and open positions thereof under the effect of gravity which is induced by positioning said bottle in an upright position and an upside-down position respectively.

3. Refillable bottle according to claim 2, **characterised in that** the check valve (13) is provided with a ballast (16) which is heavy enough to move said check valve between the open and closed positions thereof.

4. Refillable bottle according to any of claims 1 to 3, **characterised in that** the filling valve (7) is provided with a device for connecting said bottle to the product source (8) in a sealed manner.

5. Refillable bottle according to claim 4, **characterised in that** the device for locking the check valve (13) is arranged so as to be deactivated by the sealed connection of said bottle to the product source (8).

6. Refillable bottle according to any of claims 1 to 4, **characterised in that** the filling valve (7) is provided with a cap (40) that comprises a means (41) for locking the check valve (13) in the closed position to deactivate said locking by removing said cap before filling.

7. Refillable bottle according to any of claims 1 to 6, **characterised in that** the filling valve (7) comprises a skirt (10) in which the communication passage (11) extends, the check valve (13) comprising a lower rod (18) that is slidably mounted in a tube (19) which is rigidly connected to said skirt.

8. Refillable bottle according to claim 7, **characterised in that** the rod (18) comprises a profile in relief (35), the tube (19) comprising a bottom contact surface (19a) and a top contact surface (19b), said rod and said tube being able to be displaced relatively between a locked position in which the profile (35) is arranged on the bottom contact surface (19a) to hold the check valve (13) in the closed position and a released position in which the profile (35) can slide towards the top contact surface (19b) to enable the check valve (13) to move into the open position.

9. Refillable bottle according to claim 2 or according to any of claims 3 to 8 when dependent on claim 2, **characterised in that** it comprises a chamber (21) arranged in the container (2), said chamber being arranged so as to be in communication with said container when in the upright position, and so as to be isolated from said container when in the upside-down position so that said chamber will not be filled with the product from the source (8).

10. Assembly comprising a refillable bottle according to any of claims 1 to 9 and a product source (8) which is intended to fill said refillable bottle, said source comprising a product container (23) which is provided with a socket (24) which is arranged to allow the filling valve (7) to be connected to the source container (23) in a sealed manner by bringing the passage (11) into communication with said container.

11. Assembly according to claim 10, comprising a refillable bottle according to claim 5, **characterised in that** the socket (24) is provided with a connection device which is complementary to that of the valve (7), said socket comprising means for deactivating the device for locking the check valve (13) by connecting said bottle to the product source (8) in a sealed manner.

12. Assembly according to claim 11, **characterised in that** the connection devices allow the valve (7) to be axially mounted in the socket (24), followed by a relative rotation for fixing the refillable bottle in the position in which it is connected to the product source (8).

13. Assembly according to claim 12, comprising a refillable bottle according to claim 8, **characterised in that** the socket (24) comprises a cavity (36) in which a rib (37) of the rod (18) is arranged in the mounted position of the valve (7) in the socket (24), said rib and said cavity being arranged so that the rod (18) is rigidly connected to the socket (24) in rotation so that the connection rotation displaces the tube (19) relative to the rod (18) between the locked and released positions thereof.
